# EUROPÄISCHE PATENTSCHRIFT

(11) **EP 0 298 017 B1**
(45) Veröffentlichungstag und Bekanntmachung des Hinweises auf die Patenterteilung: **24.08.1994**
(21) Anmeldenummer: 88710011.3
(22) Anmeldetag: 06.06.1988
(51) Int. Cl.: B21D 41/04

(54) **Radialpresse**
Radial press
Presse radiale

(30) Priorität: 04.06.1987 DE 3718708
(43) Veröffentlichungstag der Anmeldung: 04.01.1989
(73) Patentinhaber: Sattler, Erwin, D-60316 Frankfurt (DE)
(72) Erfinder: Sattler, Erwin, D-60316 Frankfurt (DE)
(74) Vertreter: Schaafhausen, Ludwig Richard, Dipl.-Phys.

(56) Entgegenhaltungen:
- GB-A- 2 033 281

## Beschreibung

Die Erfindung betrifft eine Radialpresse gemäß dem Oberbegriff des Anspruchs 1.

Eine derartige Radialpresse, die bspw. zur Herstellung von Hochdruck-Schlauchleitungen mit Anschlußarmaturen verwendet wird, ist bereits aus der GB-A-2 033 281 bekannt. Bei dieser Radialpresse gleiten die Preßbacken bei einer Schließbewegung während des Leerhubes mit ihren Steuerflächen an den stirnseitigen Steuerflächen mit steilerem Steigungswinkel entlang und gehen danach in den Krafthub über, was zu hohen Reibungsverlusten und Verschleißerscheinungen an den Steuerflächen führt. Bei der bekannten Radialpresse führt die an sich bekannte Verwendung von Gleitlagern und die von Schmutzabstreifern, die zum Schutz der Steuerflächen des Druckrings gegen Verschmutzung und Beschädigungen vorgesehen sind, zu einer geringeren Standzeit der Radialpresse.

Der Erfindung liegt die Aufgabe zugrunde, eine Radialpresse der eingangs genannten Art zu schaffen, die bei kurzer Baulänge und einfachem Aufbau ein möglichst kippmomentfreies und wartungsarmes Führen der Preßbacken an dem Druckring, auch bei großem axialem Hub der Preßbacken, durch den Druckring ermöglicht.

Diese Aufgabe wird erfindungsgemäß durch die Merkmale des Anspruchs 1 gelöst.

Dadurch wird erreicht, daß während der kritischen Leerhubbewegung des Druckrings die für den Krafthub vorgesehenen Steuerflächen mit davorliegender Stirnfläche und Übergangskante zur Steuerfläche von Druckring und Preßbacken außer Eingriff gelangen, so daß diese als Gleitlager gebildeten Steuerflächen vor allem entlang der Stirnfläche der Preßbacken nicht beansprucht werden und damit auch keinem Verschleiß unterliegen.

Erst nach Beendigung des Leerhubs treten die Steuerflächen wieder in Wirkstellung, um die Preßbacken während des sodann einsetzenden Krafthubes zu schließen. Durch die seitlich der Steuerflächen für den Krafthub vorgesehenen Anhebungsschrägen wird ein abruptes Aufsetzen der Steuerflächen von Preßbacken und Druckring sowie eine Berührung der Übergangskanten zu den Steuerflächen der Preßbacken mit dem Druckring vermieden. Aufgrund der beidseitig vorgesehenen Anhebungsschrägen werden die Preßbacken auch während der Vorschubbewegung des Druckrings weitgehend kippmomentfrei geführt. Die erfindungsgemäße Radialpresse zeichnet sich durch eine hohe Standzeit der Gleitlager aus und eignet sich insbesondere für Pressen, bei denen die Steuerflächen des Druckrings mit Gleitlagerflächen ausgestattet sind.

Um die Lebensdauer der die Steuerflächen schützenden Schmutzabstreifer und damit die Standzeit der Radialpresse wesentlich zu verbessern, sind gemäß einer Ausgestaltung der Erfindung die Anhebungsschrägen des Druckrings derart ausgebildet, daß die für den Krafthub vorgesehenen Steuerflächen von Druckring und Preßbacken während der Leerhubbewegung derselben um ein der Vorspannung eines jeweils an einem Preßbacken angeordneten Schmutzabstreifers entsprechendes Maß angehoben sind, welcher während der Krafthubbewegung in Eingriff mit der jeweiligen Steuerfläche des Druckrings ist.

Um während des Krafthubes die auftretenden Reaktionskräfte sicher von den Steuerflächen des Druckrings aufzunehmen, ist erfindungsgemäß vorgesehen, daß die Anhebungsschrägen des Druckringes während der Krafthubbewegung desselben außer Berührung mit den Preßbacken sind.

Die Forderung nach möglichst hohen radialen Preßkräften in Verbindung mit möglichst geringem Maximaldruck des Hydraulik-systems sowie verschleißarmen Radialhub der Preßbacken wird gemäß einer weiteren Ausgestaltung der Erfindung dadurch erreicht, daß die Preßbacken in Axialrichtung jeweils zwei parallel gegeneinander versetzt angeordnete Steuerflächen für den Krafthub aufweisen und daß der Druckring im wesentlichen komplementär zu den Steuerflächen der Preßbacken ausgebildete Steuerflächen für den Krafthub aufweist.

Zweckmäßigerweise sind die Anhebungsschrägen des Druckrings an Seitenführungen für die Preßbacken ausgebildet.

Gemäß einer weiteren Ausgestaltung der Erfindung ist vorgesehen, daß die Anhebungsschrägen in Schließrichtung des Druckrings in axial anschließende Neigungsschrägen mit gegenüber der Achse geringem Neigungswinkel übergehen. Hierdurch wird in besonders vorteilhafter Weise ein abruptes Aufsetzen der Steuerflächen von Preßbacken und Druckring zu Beginn des Krafthubes vermieden, da durch die Neigungsschrägen die Steuer flächen erst allmählich in Eingriff miteinander gelangen. Auch sind durch diese Maßnahmen die Schmutzabstreifer besonders wirksam geschützt.

Konstruktiv und fertigungstechnisch besonders günstig ist es, wenn benachbarte Anhebungsschrägen des Druckrings, die ggf. in Neigungsschrägen übergehen, als flächige Rückenteile ausgebildet sind, zwischen denen die für den Krafthub vorgesehenen Steuerflächen des Druckrings vertieft eingeformt sind.

Die Anhebungsschrägen der Preßbacken können erfindungsgemäß als seitliche Stifte, Bolzen od. dgl. Gleitelemente ausgebildet sein, die während einer Leerhubbewegung an den Anhebungsschrägen und ggf. Neigungsschrägen des Druckrings gleiten.

Gemäß einer weiteren Ausgestaltung der Erfindung ist vorgesehen, daß die für den Krafthub vorgesehenen Steuerflächen des Druckrings als, vorzugsweise aus PTFE bestehende, Gleitlagerflächen ausgebildet sind. Durch das erfindungsgemäße Abheben der Steuerflächen von Preßbacken und Druckring während des Leerhubes kommen die vorteilhaften Eigenschaften dieser wartungsfreien und nur geringste Reibungsverluste aufweisenden Gleitlager voll zur Geltung.

Damit die Steuerflächen des Druckrings vor einer Beschädigung durch die Steuerkanten der Preßbacken geschützt sind, sind erfindungsgemäß an den Flanken der parallel versetzt angeordneten, für den Krafthub vorgesehenen Steuerflächen des Druckrings stirnseitige Gleitstücke vorgesehen sein, an welchen die Preßbacken während der Leerhubbewegung des Druckrings entlanggleiten. Darüber hinaus können die Gleitstücke gleichzeitig zur Befestigung der Gleitlagerflächen benutzt werden.

Um auch bei dieser Ausführungsform ein abruptes Aufsetzen der Steuerflächen des Preßbackens auf die Steuerflächen des Druckringes beim Übergang zwischen der Leerhub- und der Krafthubbewegung zu vermeiden, ist erfindungsgemäß vorgesehen, daß die Gleitstücke steile Anhebungsschrägen aufweisen, an denen die Preßbacken mit auf ihren Außenflächen vorzugsweise an ihren stirnseitigen Enden ausgebildeten, ggf. abgerundeten Steuerkanten geführt sind, und/oder daß die Gleitstücke eine vorzugsweise abgerundete Anhebungskante aufweisen, an der die Preßbacken mit auf ihren Außenflächen gebildeten Steuerkanten mit sich daran anschließenden Steuerschrägen während der Leerhubbewegung gleiten.

Insbesondere bei großen Radialpressen ist erfindungsgemäß vorgesehen, daß zwei axial gegenüberliegende Druckringe vorgesehen sind, welche zum Schließen der zwischen ihnen angeordneten Preßbacken mittels Druckmittelantriebe axial aufeinanderzu verschiebbar sind, und daß sich die jeweils axial gegenüberliegenden Preßbacken gegeneinander abstützen. Durch die Anordnung von zwei axial gegenüberliegenden Druckringen können in vorteilhafter Weise die bei einzähliger Ausbildung erforderlichen Gegenlager für die Preßbacken entfallen.

Neben einer Einzelsteuerung der beiden Druckringe für die axiale Vorschubbewegung können die für die Axialverschiebung der Druckringe vorgesehenen Druckmittelantriebe auch parallel geschaltet sein und/oder die jeweils axial gegenüberliegenden Preßbacken einstückig ausgebildet sein. Durch die Parallelschaltung der Druckmittelantriebe ergibt sich eine gleichmäßige axiale Bewegung der Druckringe axial aufeinander zu, wobei bei zusätzlicher einstückiger Ausbildung von jeweils axial gegenüberliegenden Preßbacken radiale Toleranzen ausgeglichen werden.

In Weiterbildung dieser Ausgestaltung der Erfindung ist vorgesehen, daß die Preßbacken auf ihren Außenseiten mit Einrichtungen zur Halterung, Zentrierung sowie zum Toleranzausgleich eines Zwischenbackens versehen sind, welcher zur Aufnahme von Preßbacken mit kleinerer Nennweite ausgebildet ist. Damit können die erfindungsgemäßen Radialpressen einfach und bequem auch für die Herstellung von Schlauchleitungen mit im Durchmesser kleinen Anschlußarmaturen umgerüstet werden.

Zweckmäßigerweise ist vorgesehen, daß der oder die Druckringe als federbelastete Ring- oder Hohlkolben des Druckmittelantriebs ausgebildet sind, die an einem radial äußeren Zylindermantel und einem in einer Ausnehmung des Druckrings angeordneten Zylinderboden geführt sind. Durch diese Ausgestaltung mit einem als Ring- oder Hohlkolben ausgebildeten Druckring ergibt sich eine äußerst kurze axiale Bauweise, verbunden mit einer großen Bewegungsfreiheit an der Rückseite des Druckrings, so daß auch Werkstücke mit komplizierter Formgebung und insbesondere Schlauchleitungen mit an beiden Seiten angeordneten Rohrkrümmern gepreßt werden können. In vorteilhafter Weise wird bei dieser Ausführungsform die axiale Länge des Druckrings zur Bildung einer Druckkammer ausgenutzt, welche durch den gleichzeitig den Druckring axial führenden Zylinderboden und den äußeren Zylindermantel begrenzt ist.

Bei einzähligem Druckring kann es im Hinblick auf eine kompakte Bauweise besonders günstig sein, wenn der Zylindermantel mit dem Gegenlager verbunden ist und als Verbindungsglied zur Übertragung der Reaktionskräfte dient.

In einer besonderen Ausführungsform der Erfindung weist der Druckmittelantrieb einen zwischen einer Außenfläche des Druckrings und einem äußeren Zylinder geführten Ringkolben auf, an dessen vorzugsweise als Zuganker ausgebildeter Kolbenstange das gegen die Preßbacken anliegende Gegenlager befestigt ist, welches sich bei Druckbeaufschlagung des Ringkolbens zusammen mit den Preßbacken axial in Richtung des ortsfest bezüglich des Gehäuses angeordneten Druckrings bewegt. Bei dieser eine axial kurze Baulänge aufweisenden Radialpresse wird bei Druckmittelbeaufschlagung des bspw. in einer Ausnehmung des Druckrings angeordneten Ringkolbens das Gegenlager zusammen mit den Preßbacken axial gegen den Druckring gezogen, wodurch eine radiale Bewegung der Preßbacken relativ zum Gegenlager bzw. des ortsfest bezüglich des Gehäuses angeordneten Druckrings erfolgt. Daneben führt die als Zuganker für die Gegenlager ausgebildete Kolbenstange zumindest in Öffnungsstellung der Preßbacken zu einer offenen Bauweise, so daß bzw. während des Einlegevorganges eines Hochdruckschlauches möglicherweise sich lösende Armaturenteile nach unten herausfallen oder ohne weiteres entfernt werden können, ohne daß es zu Beschädigungen der Presse kommt.

Im Rahmen der Erfindung liegt es auch, daß der oder die Druckmittelantriebe als doppeltwirkende Kolben-Zylinderanordnungen für eine Schließ- und Öffnungsbewegung der Preßbacken ausgebildet sind.

Weitere Merkmale, Vorteile und Anwendungsmöglichkeiten der Erfindung ergeben sich aus der nachfolgenden Beschreibung von Ausführungsbeispielen, die der Zeichnung dargestellt sind.

Es zeigen:
- Fig. 1: einen vertikalen Axialschnitt durch eine erfindungsgemäßen Radialpresse,
- Fig. 2: eine perspektivische Teildarstellung eines erfindungsgemäßen Druckrings mit Preßbacken,
- Fig. 3: den Preßbacken gemäß Fig. 2,
- Fig. 4: einen vertikalen Axialschnitt durch den in Fig. 2 dargestellten Druckring mit Preßbacken,
- Fig. 5: eine Fig. 4 entsprechende Darstellung des Druckrings mit Preßbacken, jedoch in Schließstellung des Preßbackens,
- Fig. 6: einen Axialschnitt durch eine Radialpresse mit zwei Druckringen,
- Fig. 7: eine Teilansicht einer weiteren Ausführungsform einer erfindungsgemäßen Radialpresse,
- Fig. 8: eine Teilansicht einer wiederum anderen Ausführungsform einer Radialpresse,
- Fig. 9: eine Teilansicht einer noch anderen Ausführungsform einer Radialpresse und
- Fig. 10: eine Vorder- oder Rückansicht einer Radialpresse gemäß Fig. 1 und 5 bis 8.

In Fig. 1 ist eine zylindrische Radialpresse mit hydraulischer Vorschubeinheit dargestellt, die einen Zylindermantel 16 und einen Zylinderboden 3 aufweist. Der ringförmige Zylinderboden 3 und der Zylindermantel 16 sind durch Schrauben 8 miteinander verbunden. Auf der dem Zylinderboden 3 gegenüberliegenden Stirnfläche ist ein Gegenlager 5 befestigt.

Im Inneren des Zylinders befindet sich ein rotationssymmetrischer Druckring 2, dessen Außenfläche aus zwei Zylinderflächen unterschiedlichen Durchmessers besteht, zwischen denen eine Kreisringfläche angeordnet ist, welche die eigentliche Wirkfläche eines Hohlkolbens darstellt, der von dem Druckring 2 gebildet wird. Der innerhalb des Zylinders gebildete Zylinderraum wird nach außen durch Ringdichtungen sowie durch eine zwischen den Zylinderboden 3 und den Zylindermantel 16 angeordnete weitere Ringdichtung 7 abgedichtet. Der Zylinderraum ist über eine Bohrung und Leitungsverbindungen 50, 51 mit einer nicht dargestellten Druckmittelquelle verbunden. Der Zylinderboden 3 weist im Bereich der Bohrung eine Abflachung 49 auf, welche die Druckbeaufschlagung des Hohlkolbens in seiner in Fig. 1 gezeigten Öffnungsstellung begünstigt.

In das als Platte ausgebildete Gegenlager 5 sind Federlager 10 eingesetzt, in denen Druckfedern 15 zur Rückführung des Druckrings 2 in die in Fig. 1 gezeigte Ausgangsstellung aufgenommen sind. Die Druckfedern 15 verhindern gleichzeitig ein Verdrehen des Druckrings 2.

Der Druckring 2 weist eine Innenfläche auf, die die von parallel gegeneinander versetzt angeordneten Steuerflächen 30, 32 gebildet wird. Die Steuerflächen 30, 32 sind gegenüber der Achse X-X der zylindrischen Außenfläche eines nicht dargestellten Werkstückes, welche mit der Achse der Radialpresse übereinstimmt, geneigt. Mit den Steuerflächen 30, 32 wirken, über den Umfang gleichmäßig verteilt, acht Preßbacken 4 zusammen, deren Außenflächen sich aus komplementären Steuerflächen 31, 33 zusammensetzen, Die Preßbacken 4 sind, wie in Fig. 2 und 3 angedeutet, über T-Nuten an dem Gegenlager 5 befestigt.

Wie aus den Fig. 2 bis 5 zu erkennen ist, weist der Druckring 2 an seinen Seitenführungen 40 für die Preßbacken 4 zwei in Axialrichtung parallel gegeneinander versetzt angeordnete Anhebungsschrägen 34, 34a auf, wovon die erste 34a stirnseitig des Druckrings 2 und die zweite 34 im Bereich der Flanke zwischen den beiden parallel versetzt angeordneten Steuerflachen 30, 32 vorgesehen ist. Dabei gehen die Anhebungsschrägen 34, 34a in Schließrichtung des Druckrings 2 in axial anschließende Neigungsschrägen 37, 37a mit gegenüber der Achse X-X geringem Neigungswinkel über. Wie aus Fig. 2 zu ersehen ist, sind jeweils benachbarte Anhebungsschrägen 34, 34a des Druckrings mit den entsprechenden Neigungsschrägen 37, 37a, die jeweils auf dem Druckring 2 zur Auflage kommenden Preßbacken 4 zugeordnet sind, als flächige Rückenteile 9 ausgebildet, zwischen denen die Steuerflächen 30, 32 vertieft eingeformt sind. Diese Steuerflächen 30, 32 des Druckrings 2 sind als Gleitlagerflächen ausgebildet und bestehen aus dem reibungsverlustarmen Werkstoff PTFE.

Mit den Anhebungsschrägen 34, 34a und den Neigungsschrägen 37, 37a des Druckrings 2 wirken komplementär dazu an den Seitenflächen der Preßbacken 4 ausgebildete Anhebungsschrägen 64, 64a bzw. entsprechende Neigungsschrägen 11, 11a zusammen.

Wie aus Fig. 3 zu ersehen ist, weist der Preßbacken 4 an seiner vorderen Stirnseite einen Schmutzabstreifer 41 auf, der in Eingriff mit der jeweiligen Steuerfläche 30 des Druckrings 2 gelangt.

Die Wirkungsweise der beschriebenen Radialpresse ist folgende:
Zunächst befindet sich der Druckring 2 in der in Fig. 1 dargestellten Position und zwar unter der Wirkung der Druckfedern 15 im Anschlag in dem Zylinderboden 3. Die Preßbacken 4 befinden sich dabei in ihrer maximalen Außenstellung, in der sie unter der Wirkung der Druckfeder 14 mit größtmöglichem Abstand gegeneinander gehalten sind. In diese Stellung kann ein Druckschlauch mit einer Armatur komplizierter Gestalt in den zylindrischen Raum mit dem Öffnungsdurchmesser 61 (vgl. Fig. 10) eingeführt werden.

Sobald nun in der Bohrung ein Druck erzeugt wird, wirkt dieser auf die Kreisfläche des Hohlkolbens und beginnt den Druckring 2 nach links zu verschieben. Hierbei gleiten die Preßbacken 4 mit ihren Anhebungsschrägen 64, 64a auf den Anhebungsschrägen 34, 34a des Druckrings 2. Dabei sind die Steuerflächen 30 und 32, des Druckrings 2 von den Steuerflächen 31 und 33 des Preßbackens 4 abgehoben, und zwar um ein der Vorspannung der an den Preßbacken 4 angeordneten Schmutzabstreifer 41 entsprechendes Maß. Als Folge davon bewegen sich die Preßbacken 4 in dieser Leerhubbewegung des Druckrings 2 praktisch kräftefrei mit hoher Geschwindigkeit nach innen.

Am Endpunkt 36 dar Anhebungsschrägen 34, 34a kommen die Neigungsflächen 11, 11a dar Preßbacken 4 mit den komplementären Neigungsflächen 37, 37a des Druckrings in Eingriff, wobei die Preßbacken 4 mit ihren Steuerflächen 31, 33 mit den komplementären Steuerflächen 30, 32 des Druckrings 2 zur Anlage gelangen. Zu Beginn der Berührung dieser Flächen oder kurz danach entsteht der eigentliche Krafthub, d.h. es wird ein relativ großer Weg des Druckrings 2 benötigt, um die Preßbacken 4 um ein dem Verformungsweg 63 (vgl. Fig. 9) entsprechendes Maß radial einwärts zu bewegen. Die Endstellung des Druckrings 2 und des Preßbackens 4 ist aus Fig. 5 zu ersehen. Aus Fig. 10 ist zu ersehen, daß die Stirnseiten der Preßbacken 4 bsw. von aufgesetzten Preßbacken 57 mit kleineren Nennweiten einen praktisch geschlossenen Zylinder mit dem Preßdurchmesser 62 einschließen.

Ein mit dem Gehäuse 48 der Radialpresse über einen Befestigungswinkel 46 verbundener Endschalter 47 wird bei Erreichen der Endstellung des Druckrings 2 gegen eine Einstellschraube 45 gedrückt, wodurch der Druck abgebaut und der Druckring 2 unter dar Wirkung der Druckfedern 15 in die in Fig. 1 bzw. Fig. 4 dargestellte Position zurückkehrt. Die Preßbacken 4 folgen dieser Rückstellbewegung, wobei die Steuerflächen 30, 32 und 31, 33 von Druckring 2 und Preßbacken 4 durch Zusammenwirken der Neigungsschrägen 64, 64a und 11, 11a und nachfolgend der Anhebungsschrägen 34, 34a und 64, 64a um ein der Vorspannung des Schmutzabstreifers 41 entsprechendes Maß abgehoben werden.

Die in den Fig. 5 bis 8 gezeigten Radialpressen weisen gleichen oder ähnlichen Funktionsablauf wie die Radialpresse gemäß Fig. 1 bis 4 auf, wobei die entsprechenden Bauteile mit gleichen Bezugsziffern versehen sind.

Die in Fig. 6 dargestellte Radialpresse weist zwei axial gegenüberliegende Druckringe 2, 2.1 auf, die zum Schließen dar zwischen den Druckringen 2, 2.1 angeordneten Preßbacken 4 mittels Druckmittelantrieben axial aufeinanderzu verschiebbar sind. Die als Hohlkolben ausgebildeten Druckringe 2, 2.1 gleiten mit ihrer radial äußeren Ringfläche auf einem Zylindermantel 18, welcher mit Anschlußmöglichkeiten für die Zuführung von Druckmittel vorgesehen ist. Zur Abdichtung der durch den Zylindermantel 10 und die auf beiden Seiten angeordneten Zylinderböden 3 gebildeten Druckkammern sind Ringdichtungen 7 vorgesehen. Die Druckmittelantriebe für die Druckringe 2, 2.1 bzw. die Beaufschlagung deren Hohlkolben mit Druckmittel kann in einer Parallelschaltung erfolgen, wodurch sich eine gleichmäßige Axialbewegung der Druckringe 2, 2.1 ergibt.

In den Zylinderböden 3 sind mit Ringkolben 22 versehene Druck kammern ausgebildet, deren stirnseitiger Abschluß von Ringscheiben 6 mit Anschlüssen für eine Druckzuführung gebildet ist. An deb Stirnseite eines jeden Druckrings 2, 2.1 sind mindestens drei Druckstäbe 21 in gleichmäßigem Abstand entlang dem Umfang der Ringkolben 22 angeordnet. Die jeweils an dem einen Druckring 2, 2.1 stirnseitig befestigten Druckstäbe 21 werden durch den jeweils gegenüberliegenden Druckring 2 bzw. 2.1 in die jeweils angrenzenden Druckkammern gegen die Stirnseite des jeweiligen Ringkolbens 22 geführt, wobei Ringdichtungen 24 zur Abdichtung vorgesehen sind. Durch die axiale Bewegung der Druckringe 2, 2.1 in ihre Endstellung werden die Ringkolben 22 in Richtung der Ringscheibe 6 bewegt. Durch Umschalten der Druckrichtung und Einleiten eines Druckmittels über den Anschluß an der Ringscheibe 6 bewegen sich die gegenüberliegenden Ringkolben 22 axial aufeinanderzu, wodurch die Druckringe 2, 2.1 über die Druckstäbe 21 in ihre Ausgangsstellung gebracht werden.

Die Anhebung der Preßbacken 4, die sich paarweise gegeneinander abstützen, erfolgt während des Leerhubes der Druckringe 2, 2.1 in der oben beschriebenen Weise.

Neben der parallelen Beaufschlagung der Druckmittelantriebe für die Druckringe 2, 2.1 ist bei der in Fig. 6 gezeigten Ausführungsform auch die Möglichkeit gegeben, die Druckringe 2, 2.1 für die axiale Vorschubbewegung einzeln zu steuern. In diesem Fall kann für beliebige Werkstücke, ggf. auch solche mit kleinerem Durchmesser, nur die Hälfte des an sich zur Verfügung stehenden Verformungsweges 63 (vgl. Fig. 10) genutzt werden. Hierfür ist vorgesehen, den der eine Druckring 2 bis zu einer Begrenzung 19 seines axialen Vorschubweges ausgefahren bleibt, während der andere Druckring 2.1 in seine Endstellung gebracht wird.

Wie weiterhin aus Fig. 6 zu ersehen ist, sind an den Preßbacken 4 auf ihren Außenseiten Einrichtungen 54 zur Halterung, Zentrierung sowie zum Toleranzausgleich eines Zwischenbackens vorgesehen, welcher zur Aufnahme von Preßbacken 57 mit kleinerer Nennweite ausgebildet ist. Hierfür sind die Einrichtungen 54 als axial auf den Preßbacken 4 angeordnete Halteplatten ausgebildet, die jeweils durch mindestens eine Druckfeder 53 gegen einen sich durch eine Öffnung inder Halteplatte entstehenden Zentrierstift 55 gespannt. Die Halteplatte weist in der Mitte ihrer Diagonalen ein zu einer Bohrung 66 leicht versetztes Langloch auf, das parallel zur Achse X-X der Preßbacken 4 verläuft. Die Halteplatte ist mittels Schwalbenschwanzführung an beiden Längsseiten der Preßbacken 4 geführt. Ein Zwischenbacken zur Aufnahme der Preßbacken 57 kleinerer Nennweite ist durch einen an seiner Unterseite vorhandenen Haltebolzen mit Ringnut durch das Langloch der Halteplatte in die Bohrung 66 eingesetzt und mit dem Zentrierstift 55 axial ausgerichtet. Durch die Druckfeder 53 wird Halteplatte in ihre Ausgangsstellung zurückbewegt, wobei ein Abschnitt der Umfangskante des Langloches in die Ringnut des an der Unterseite des Zwischenbackens angeordneten Haltebolzens eingreift und den Zwischenbacken verriegelt. Zum Ausgleich von Toleranzen ist in der unteren Hälfte der Bohrung 66 ein federndes Druckstück 56 angeordnet. das gegen das untere Ende des Haltebolzens drückt. Dadurch wird ein Wackeln der Preßbacken 57 bis zum Anliegen an die zu pressende Außenfläche des jeweiligen Werkstücks verhindert.

In Fig. 7 ist eine Radialpresse mit einem als doppeltwirkenden Hohlkolben ausgebildeten Druckring 2 dargestellt. Dabei ist eine außenliegende Ringkammer 23 vorgesehen, die durch eine Ausnehmung an dem radial äußeren Umfang des Druckrings 2 und einem Zylindermantel gebildet ist. Bei Beaufschlagung der Ringkammer 23 mit Druckmittel erfolgt eine selbsttätige Rückführung des Druckrings 2 in die Ausgangsstellung. Die Verbindung zwischen Zylinderboden 3 und Gegenlager 5 erfolgt durch Schrauben 20. Der Abstand zwischen der Stirnseite des Druckrings 2 und dem Gegenlager 5 ist mittels auf den Schrauben 20 aufgeschobenen Abstandshülsen festgelegt. Dies führt gleichzeitig zu einer offenen Bauweise im Bereich zwischen dem Druckring 2 und dem Gegenlager 5, was die Reinigung der Presse erleichtert.

Letzteres trifft in gleicher Weise auch auf die in Fig. 8 gezeigte Radialpresse zu. Diese weist als weitere Besonderheit auf, daß für den Druckmittelantrieb eine durch eine Außenfläche des Druckrings 29, einen äußeren Zylinder und einen stirnseitigen Zylinderboden 28 gebildete Druckkammer mit Rückkolben 25 vorgesehen ist. Dabei ist der Ringkolben 25 über Zugstäbe 17 mit dem Gegenlager verbunden. Durch Einleiten von Druckmittel wird der Ringkolben 25 in Richtung des Zylinderbodens 28 bewegt. Dabei wird das an den Preßbacken 4 anliegende Gegenlager zusammen mit diesen axial gegen den Druckring 29 gezogen, wodurch die Preßbacken 4 in Schließstellung gebracht werden. Die umgekehrte Bewegungsrichtung erfolgt durch Zuführung von Druckmittel durch die zwischen Zylinderfläche und Druckring 28 vorgesehenen Zuführungsöffnung.

Auch der Druckmittelantrieb der in Fig. 9 gezeigten Radialpresse ist als doppeltwirkende Kolbenzylinderanordnung für eine Schließ- und Öffnungsbewegung der Preßbacken ausgebildet. Hierfür ist am stirnseitigen Ende des Druckrings 2 ein Vollring 27 als Kolben mit Außengewinde eingeschraubt und mit einer Ringdichtung abgedichtet.

Wie aus Fig. 9 zu ersehen ist, sind bei dieser Radialpresse an den Flanken der parallel versetzt angeordneten Steuerflächen 30, 32 des Druckrings 2 stirnseitige Gleitstücke 38, 39 vorgesehen, an denen die Preßbacken 4 während der Leerhubbewegung des Druckrings 2 unter Abheben der Steuerflächen 30, 31, 32, 33 entlanggleiten. Die an den Flanken zwischen den parallel versetzt angeordneten Steuerflächen 30, 32 des Druckrings 2 angeordneten Gleitstücke 38 sind mit steilen Anhebungsschrägen versehen, an welchen die Preßbacken 4 mit auf ihren Außenflächen gebildeten abgerundeten Steuerkanten 43 während des Leerhubes geführt sind. Die stirnseitig am Druckring 2 angeordneten Gleitstücke 39 weisen eine abgerundete Anhebungskante auf, an welcher die Preßbacken 4 mit auf ihren Außenflächen gebildeten Steuerkanten 43.1 mit sich daran anschließenden Steuerschrägen 42 geführt sind. Während der Leerhubbewegung des Druckrings 2 gleiten die Preßbacken gleichzeitig mit ihren abgerundeten Steuerkanten 43 an den steilen Anhebungsschrägen der Gleitstücke 38 sowie die Steuerkanten 43.1 mit den sich darin anschließendon Steuerschrägen 42 der Preßbacken 4 an den abgerundeten Anhebungskanten der Gleitstücke 39 hoch. Hierdurch werden die Preßbacken radial steil angehoben und verkleinern schnell den Öffnungsdurchmesser 61 (vgl. Fig. 10).

Nachfolgend und gleichzeitig kommen die Steuerflächen 30, 31 sowie 32, 33 von Druckring 2 und Preßbacken 4 in Eingriff. Damit verbunden ist eine langsame axiale Vorwärtsbewegung des Druckrings 2 mit radial kraftvollem Hub der Preßbacken 4 einwärts in Richtung auf die Achse X-X. Auch diese Ausführungsform einer Radialpresse läßt die für eine große Bewegungsfreiheit an der Rückseite des Druckrings vorteilhafte kurze axiale Baulänge erkennen.

### Bezugszeichenliste:

- 2: Druckring
- 2.1: Druckring
- 3: Zylinderboden
- 4: Preßbacken
- 5: Gegenlager
- 6: Ringscheibe
- 7: Ringdichtung
- 8: Schrauben
- 9: Rückenteile
- 10: Federlager
- 11: Neigungsschräge
- 11a: Neigungsschräge
- 14: Druckfedern
- 15: Druckfedern
- 16: Zylindermantel
- 17: Zugstäbe
- 18: Zylindermantel
- 19: Begrenzung
- 20: Schrauben
- 21: Druckstäbe
- 22: Ringkolben
- 23: Ringkammer
- 24: Ringdichtung
- 25: Ringkolben
- 26: Dichtring
- 27: Vollring
- 28: Zylinderboden
- 29: Druckring
- 30: Steuerfläche
- 31: Steuerfläche
- 32: Steuerfläche
- 33: Steuerfläche
- 34: Anhebungsschräge
- 34a: Anhebungsschräge
- 35: Steuerkante
- 36: Endpunkt
- 37: Neigungsschräge
- 37a: Neigungsschräge
- 38: Gleitstück
- 39: Gleitstück
- 40: Seitenführung
- 41: Schmutzabstreifer
- 42: Anhebungsschräge
- 42a: Anhebungsschräge
- 43: Steuerkante
- 43.1: Steuerkante
- 44: Mikrometer
- 45: Einstellschraube
- 47: Endschalter
- 48: Gehäuse
- 49: Abflachung
- 50: Leitungsverbindung
- 51: Leitungsverbindung
- 53: Druckfeder
- 54: Preßbackenhalterung
- 55: Zentrierstift
- 56: Druckstück
- 57: Preßbacken
- 61: Öffnungsdurchmesser
- 62: Preßdurchmesser
- 63: Verformweg
- 64: Anhebungsschräge
- 64a: Anhebungsschräge
- 66: Bohrung

## Patentansprüche

1. Radialpresse für Werkstücke, die eine im wesentlichen zylindrische Außenfläche aufweisen, mit mehreren im Kreis um die Achse (X-X) der Radialpresse angeordneten Preßbacken (4), die radial beweglich zur Achse (X-X) an einem axialen Gegenlager (5) geführt sind und deren Außenflächen jeweils gegenüber der Achse (X-X) unterschiedlich geneigt ausgebildete und in Axialrichtung gegeneinander versetzt angeordnete Steuerflächen (31, 33, 64, 64a) aufweisen, sowie mit einem gegenüber den Preßbacken (4) durch einen Druckmittelantrieb axial verschiebbaren Druckring (2), dessen Innenfläche unterschiedlich geneigt ausgebildete und in Axialrichtung gegeneinander versetzt angeordnete Steuerflächen (30, 32, 34, 34a) aufweist, die bei einer Axialverschiebung des Druckringes (2) zum Schließen der Preßbacken (4) mit den korrespondierenden Steuerflächen (31, 33, 64, 64a) der Preßbacken (4) in Eingriff gelangen, wobei sich die Preßbacken (4) infolge der unterschiedlichen Neigungen der in axialer Richtung versetzten Steuerflächen zunächst im schnellen Leerhub und dann im langsamen Krafthub radial nach innen bewegen und wobei die Preßbacken (4) im Bereich ihrer Leerhubbewegung unter Abheben der für den Krafthub vorgesehenen Steuerflächen (30, 31 , 32, 33) des Druckringes (2) bzw. der Preßbacken (4) an dem Druckring (2) geführt sind, dadurch gekennzeichnet, daß die für den Leerhub vorgesehenen Steuerflächen (34, 34a) des Druckringes (2) jeweils als zwei Anhebungsschrägen gebildet sind, die in Umfangsrichtung des Druckringes (2) beidseitig jeder für den Krafthub vorgesehene Steuerfläche (30, 32) des Druckringes (2) angeordnet sind, und daß die für den Leerhub vorgesehenen Steuerflächen (64, 64a) der Preßbacken (4) komplementär zu den Anhebungsschrägen (34, 34a) des Druckringes (2) als Anhebungsschrägen gebildet sind, die an den im wesentlichen quer zu der Umfangsrichtung stehenden Seitenflächen jeder Preßbacke (4) angeordnet sind.

2. Radialpresse nach Anspruch 1 , dadurch gekennzeichnet, daß die Anhebungsschrägen (34, 34a) des Druckrings (2) derart ausgebildet sind, daß die für den Krafthub vorgesehenen Steuerflächen (30, 31, 32, 33) von Druckring (2) und Preßbacken (4) während der Leerhubbewegung derselben um ein der Vorspannung eines jeweils an einem Preßbacken (4) angeordneten Schmutzabstreifers (41) entsprechendes Maß angehoben sind, welcher während der Krafthubbewegung in Eingriff mit der jeweiligen Steuerfläche (30, 32) des Druckrings (2) ist.

3. Radialpresse nach Anspruch 1 oder 2, dadurch gekennzeichnet, daß die Anhebungsschrägen (34, 34a) des Druckringes (2) während der Krafthubbewegung desselben außer Berührung mit den Preßbacken (4) sind.

4. Radialpresse nach Anspruch 2 oder 3, dadurch gekennzeichnet, daß die Preßbacken (4) in Axialrichtung jeweils zwei parallel gegeneinander versetzt angeordnete Steuerflächen (31, 33) für den Krafthub aufweisen und der Druckring (2) im wesentlichen komplementär zu den Steuerflächen (31 , 33) der Preßbacken (4) ausgebildete Steuerflächen (30, 32) für den Krafthub aufweist.

5. Radialpresse nach einem der Ansprüche 2 bis 3, dadurch gekennzeichnet, daß die Anhebungsschrägen (34, 34a) des Druckrings (2) an Seitenführungen (40) für die Preßbacken (4) ausgebildet sind.

6. Radialpresse nach einem der Ansprüche 2 bis 5, dadurch gekennzeichnet, daß die Anhebungsschrägen (34, 34a) in Schließrichtung des Druckrings (2) in axial anschließende Neigungsschrägen (37, 37a) mit gegenüber der Achse (X-X) geringem Neigungswinkel übergehen.

7. Radialpresse nach einem der Ansprüche 2 bis 6, dadurch gekennzeichnet, daß benachbarten Anhebungsschrägen (34, 34a) des Druckringes (2), die ggf. in Neigungsschrägen (37, 37a) übergehen als flächige Rückenteile (9) ausgebildet sind, zwischen denen die für den Krafthub vorgesehenen Steuerflächen (30, 32) des Druckrings (2) vertieft eingeformt sind (Fig. 2).

8. Radialpresse nach einem der Ansprüche 2 bis 7, dadurch gekennzeichnet, daß die Anhebungsschrägen der Preßbacken (4) als seitliche Stifte, Bolzen o.dgl. Gleitelemente ausgebildet sind, die während einer Leerhubbewegung an den Anhebungsschrägen (34, 34a) und ggf. den Neigungsschrägen (37, 37a) des Druckrings (2) gleiten.

9. Radialpresse nach einem der Ansprüche 1 bis 8, dadurch gekennzeichnet, daß die für den Krafthub vorgesehenen Steuerflächen (30, 32) des Druckrings (2) als, vorzugsweise aus PTFE bestehende, Gleitlagerflächen ausgebildet sind.

10. Radialpresse nach einem der Ansprüche 1 bis 9, dadurch gekennzeichnet, daß an den Flanken der parallel versetzt angeordneten, für den Krafthub vorgesehenen Steuerflächen (30, 32) des Druckrings (2) stirnseitige Gleitstücke (38, 39) vorgesehen sind, an welchen die Preßbacken (4) während der Leerhubbewegung des Druckrings (2) entlanggleiten.

11. Radialpresse nach Anspruch 10, dadurch gekennzeichnet, daß die Gleitstücke (38) steile Anhebungsschrägen aufweisen, an denen die Preßbacken (4) mit auf ihren Außenflächen, vorzugsweise an ihren stirnseitigen Enden ausgebildeten, ggf. abgerundeten Steuerkanten (43) geführt sind, und/oder daß die Gleitstücke (39) eine vorzugsweise abgerundete Anhebungskante aufweisen, an der die Preßbacken (4) mit auf ihren Außenflächen gebildeten Steuerkanten (43.1) mit sich daran anschließenden Steuerschrägen (42) während der Leerhubbewegung gleiten.

12. Radialpresse nach einem der Ansprüche 1 bis 11, dadurch gekennzeichnet, daß zwei axial gegenüberliegende Druckringe (2, 2.1) vorgesehen sind, die zum Schließen der zwischen ihnen angeordneten Preßbacken (4) mittels Druckmittelantrieben axial aufeinanderzu verschiebbar sind, und daß sich die jeweils axial gegenüberliegenden Preßbacken (4) gegeneinander abstützen.

13. Radialpresse nach Anspruch 12, dadurch gekennzeichnet, daß die für die Axialverschiebung der Druckringe (2, 2.1) vorgesehenen Druckmittelantriebe parallel geschaltet sind, und/oder die jeweils gegenüberliegenden Preßbacken (4) einstückig ausgebildet sind.

14. Radialpresse nach Anspruch 12 oder 13, dadurch gekennzeichnet, daß die Preßbacken (4) auf ihren Außenseiten mit Einrichtungen (54) zur Halterung, Zentrierung sowie zum Toleranzausgleich eines Zwischenbackens versehen sind, der zur Aufnahme von Preßbacken (57) kleinerer Nennweite ausgebildet ist.

15. Radialpresse nach einem der Ansprüche 1 bis 14, dadurch gekennzeichnet, daß der oder die Druckringe (2, 2.1) als federbelastete Ring- (22) oder Hohlkolben des Druckmittelantriebs ausgebildet sind, die an einem radial äußeren Zylindermantel (16, 18) und einem in einer Ausnehmung des Druckrings (2, 2.1) angeordneten Zylinderboden (3) geführt sind.

16. Radialpresse nach Anspruch 15, dadurch gekennzeichnet, daß der Zylindermantel (16) mit dem Gegenlager (5) verbunden ist und als Verbindungsglied zur Übertragung der Reaktionskräfte dient.

17. Radialpresse nach einem der Ansprüche 1 bis 12, dadurch gekennzeichnet, daß der Druckmittelantrieb einen zwischen einer Außenfläche des Druckrings (29) und einem äußeren Zylinder geführten Ringkolben (25) aufweist, an dessen vorzugsweise als Zuganker (17) ausgebildeter Kolbenstange das gegen die Preßbacken (4) anliegende Gegenlager (5) befestigt ist, welches sich bei Druckbeaufschlagung des Ringkolbens (25) zusammen mit den Preßbacken (4) axial in Richtung des in Bezug auf das Gehäuse (48) ortsfest angeordneten Druckrings (29) bewegt (Fig. 8).

18. Radialpresse nach einem der Ansprüche 1 bis 17, dadurch gekennzeichnet, daß der oder die Druckmittelantriebe als doppeltwirkende Kolben-Zylinderanordnungen für eine Schließ- und Öffnungsbewegung der Preßbacken (4) ausgebildet sind.

## Claims

1. Radial press for workpieces having a substantially cylindrical outer surface, comprising a plurality of pressure clamps (4) arranged circularly around the axis (X-X) of the radial press, which are guided along an axial counter support (5) radially movable with respect to the axis (X-X) and the outer surfaces of which each comprise control surfaces (31, 33, 64, 64a) differently inclined relative to the axis (X-X) and axially displaced relative to each other as well as a pressure ring (2) axially displaceable by means of a pressure means drive relative to the pressure clamps (4), the inner surface of the pressure ring (2) comprising control surfaces (30, 32, 34, 34a) differently inclined and axially displaced relative to each other, coming into engagement with the corresponding control surfaces (31, 33, 64, 64a) of the pressure clamps (4) when the pressure ring (2) is axially displaced to close the pressure clamps (4), whereby as a consequence of the different inclinations of the control surfaces displaced axially the pressure clamps (4) first move radially inward in fast idle stroke and then in slow power stroke and whereby the pressure clamps (4) in the region of their idle stroke movement are guided along the pressure ring (2) while lifting the control surfaces (30, 31, 32, 33) of the pressure ring (2) - or respectively - the pressure clamps (4) provided for the power stroke, characterized in that the control surfaces (34, 34a) of the pressure ring (2) provided for the idle stroke are each formed as two lifting inclinations being arranged as seen in circumferential direction of the pressure ring (2) at both sides of each of the control surfaces (30, 32) of the pressure ring (2) provided for the power stroke and that the control surfaces (64, 64a) of the pressure clamps (4) provided for the idle stroke are arranged complementary to the lifting inclinations (34, 34a) of the pressure ring (2) as lifting inclinations which are arranged at the side surfaces of each pressure clamp (4) being substantially transverse to the circumferential direction.

2. Radial press according to claim 1, characterized in that the lifting inclinations (34, 34a) of the pressure ring (2) are formed to lift the control surfaces (30, 31, 32, 33) of the pressure ring (2) and the pressure clamps (4) provided for the power stroke during their idle stroke movement to an extent appropriate to the pretension of a dirt stripper (41) arranged at each pressure clamp (4) which during power stroke movement is in engagement with the respective control surface (30, 32) of the pressure ring (2).

3. Radial press according to claim 1 or 2, characterized in that the lifting inclinations (34, 34a) of the pressure ring (2) are out of touch with the pressure clamps (4) during power stroke movement.

4. Radial press according to claims 2 or 3, characterized in that in axial direction the pressure clamps (4) each comprise two control surfaces (31, 33) for the power stroke displaced relative to each other in parallel and that the pressure ring (2) comprises control surfaces (30, 32) for the power stroke substantially complementary to the control surfaces (31, 33) of the pressure clamps (4).

5. Radial press according to one of claims 2 to 3, characterized in that the lifting inclinations (34, 34a) of the pressure ring (2) are arranged at side guides (40) for the pressure clamps (4).

6. Radial press according to one of claims 2 to 5, characterized in that in closing direction of the pressure ring (2) the lifting inclinations (34, 34a) merge into downward inclinations (37, 37a) adjoining axially with a small inclination angle relative to the axis (X-X).

7. Radial press according to one of claims 2 to 6, characterized in that adjacent lifting inclinations (34, 34a) of the pressure ring (2) which may merge into downward inclinations (37, 37a) are formed as flat back parts (9) between which the control surfaces (30, 32) of the pressure ring (2) provided for the power stroke are depressedly formed (Fig. 2).

8. Radial press according to one of claims 2 to 7, characterized in that the lifting inclinations of the pressure clamps (4) are provided as sideward pins, bolts or similar gliding elements gliding at the lifting inclinations (34, 34a) and possibly at the downward inclinations (37, 37a) of the pressure ring (2) during an idle stroke movement.

9. Radial press according to one of claims 1 to 8, characterized in that the control surfaces (30, 32) of the pressure ring (2) provided for the power stroke are formed as glide bearing surfaces preferably made of PTFE.

10. Radial press according to one of claims 1 to 9, characterized in that facial gliding pieces (38, 39) are provided at the flanks of the control surfaces (30, 32) of the pressure ring (2) displaced relative to each other in parallel and provided for the power stroke, along which the pressure clamps (4) glide during the idle stroke movement of the pressure ring (2).

11. Radial press according to claim 10, characterized in that the gliding pieces (38) have steep lifting inclinations along which the pressure clamps (4) are guided with control edges (43) which may be rounded and provided at their outer surfaces, preferably at their front ends, and/or that the gliding pieces (39) have a preferably rounded lifting inclination along which the pressure clamps (4) glide with their control edges (43.1) formed at their outer surfaces together with adjacent control inclinations (42) during the idle stroke movement.

12. Radial press according to one of claims 1 to 11, characterized in that two pressure rings (2, 2.1) axially facing each other are provided being axially displaceable towards each other to close the pressure clamps (4) arranged between them by means of pressure means drives and that the respective pressure clamps (4) axially facing each other support each other.

13. Radial press according to claim 12, characterized in that the pressure means drives provided for the axial displacement of the pressure rings (2, 2.1) are placed in parallel, and/or that the respective opposite pressure clamps (4) are made of a one-piece structure.

14. Radial press according to claim 12 or 13, characterized in that the pressure clamps (4) at their outer surfaces comprise devices for holding, centering and tolerance-balancing an intermediate clamp which is adapted to receive pressure clamps (57) of a minor nominal width.

15. Radial press according to one of claims 1 to 14, characterized in that the pressure ring/s (2, 2.1) is/are provided as spring-loaded ring/s or hollow piston/s of the pressure means drive being guided along a radial outer cylinder wall (16, 18) and a cylinder bottom (3) located in a recess of the pressure ring (2, 2.1).

16. Radial press according to claim 15, characterized in that the cylinder wall (16) is connected to the counter support and serves as a connecting member for the transfer of the reaction forces.

17. Radial press according to one of claims 1 to 12, characterized in that the pressure means drive comprises a ring piston (25) guided between an outer surface of the pressure ring (29) and an outer cylinder, the counter support (5) abutting the pressure clamps (4) being fastened to the piston rod of the ring piston which is preferably formed as a tension rod (17) which counter support (5) when a pressure is applied is dosplaced axially with the pressure clamps (4) in the direction of the pressure ring (29) fixedly arranged with reference to the housing (48) (Fig. 8).

18. Radial press according to one of claims 1 to 17, characterized in that the pressure means drive/s is/are provided as double-effective piston-cylinder arrangements for a closing and an opening movement of the pressure clamps (4).

## Revendications

1. Presse radiale pour des pièces à surface extérieure sensiblement cylindrique, comportant plusieurs mâchoires de presse (4) qui sont disposées en cercle autour de l'axe (X-X) de la presse radiale, sont guidées sur un contre-palier (5) axial avec possibilité de déplacement radial en direction de l'axe (X-X) et dont les surfaces extérieures sont pourvues chacune de surfaces de commande (31, 33, 64, 64a) qui présentent des inclinaisons différentes par rapport a l'axe (X-X) et sont décalées les unes par rapport aux autres dans la direction axiale, ainsi qu'un anneau presseur (2) qui est déplacé axialement par rapport aux mâchoires de presse (4) par un moyen d'entraînement à fluide sous pression et dont la surface intérieure est pourvue de surfaces de commande (30, 32, 34, 34a) qui présentent des inclinaisons différentes et sont décalées les unes par rapport aux autres dans la direction axiale, lesquelles surfaces de commande, lors d'un déplacement axial de l'anneau presseur (2) aux fins de fermer les mâchoires de presse (4), viennent en prise avec les surfaces de commande (31, 33, 64, 64a) correspondantes, les mâchoires de presse (4), du fait des inclinaisons différentes des surfaces de commande décalées dans la direction axiale, se déplaçant tout d'abord rapidement pendant la course à vide puis lentement pendant la course d'application de force radialement en direction de l'intérieur, les mâchoires de presse (4), dans la zone de déplacement à vide, étant guidées sur l'anneau presseur (2) en décollant les surfaces de commande (30, 31, 32, 33) de l'anneau presseur (2) et des mâchoires de presse (4) prévues pour la course d'application de force, caractérisée par le fait que les surfaces de commande (34, 34a) pour la course à vide de l'anneau presseur (2) sont agencées sous la forme de deux rampes de levée qui, vu dans la direction périphérique de l'anneau presseur (2), sont disposées de part et d'autre de chaque surface de commande (30, 32) pour la course d'application de force de l'anneau presseur (2) et par le fait que les surfaces de commande (64, 64a) pour la course à vide des mâchoires de presse (4) sont agencées sous forme de rampes de levée complémentaires des rampes de levée (34, 34a) de l'anneau presseur (2) qui sont aménagées sur les surfaces latérales de chaque mâchoire de presse (4) disposées sensiblement transversalement à la direction périphérique .

2. Presse radiale selon la revendication 1, caractérisée par le fait que les rampes de levée (34, 34a) de l'anneau presseur (2) sont agencées de manière telle que les surfaces de commande (30, 31, 32, 33) pour la course d'application de force de l'anneau presseur (2) et des mâchoires (4), lors de la course à vide des mâchoires sont décollées d'une valeur qui correspond à la précontrainte d'un élément racleur des impuretés (41) monté sur chacune des mâchoires de presse (4), lequel élément, pendant la course d'application de force est en prise avec la surface de commande (30, 32) concernée de l'anneau presseur (2).

3. Presse radiale selon la revendication 1, ou 2, caractérisée par le fait que, pendant la course d'application de force de l'anneau presseur (2), les rampes de levée (34, 34a) de celui-ci (2) ne sont pas en contact avec les mâchoires de presse (4).

4. Presse radiale selon la revendication 2 ou 3, caractérisée par le fait que, vu dans la direction axiale, les mâchoires (4) présentent chacune deux surfaces de commande (31, 33) pour la course d'application de force qui sont parallèles entre elles et mutuellement décalées et que l'anneau presseur (2) présente des surfaces de commande (30, 32) pour la course d'application de force qui sont sensiblement complémentaires des surfaces de commande (31, 33) des mâchoires de presse (4).

5. Presse radiale selon l'une des revendications 2 à 3, caractérisée par le fait que les rampes de levée (34, 34a) de l'anneau presseur (2) sont agencées sur des glissières latérales (40) pour les mâchoires (4).

6. Presse radiale selon l'une des revendications 2 à 5, caractérisée par le fait que, dans la direction de fermeture de l'anneau presseur (2), les rampes de levée (34, 34a) se raccordent à des rampes de descente (37, 37a) qui présentent un angle d'inclinaison de faible valeur par rapport à l'axe (X-X).

7. Presse radiale selon l'une des revendications 2 à 6, caractérisée par le fait que des rampes de levée (34, 34a) consécutives de l'anneau presseur (2), qui éventuellement se raccordent à des rampes de descente (37, 37a), sont agencées sous forme de partie de dos (9) de grande surface entre lesquelles les surfaces de commande (30, 32) pour la course d'application de force de l'anneau presseur (2) sont formées en creux (figure 2).

8. Presse radiale selon l'une des revendications 2 à 7, caractérisée par le fait que les rampes de levée des mâchoires de presse (4) sont agencées sous forme de tiges, d'axes ou d'éléments de glissement analogues latéraux qui, lors d'un déplacement à vide, glissent sur les rampes de levée (34, 34a) et éventuellement sur les rampes de descente (37, 37a) de l'anneau presseur (2).

9. Presse radiale selon l'une des revendications 1 à 8, caractérisée par le fait que les surfaces de commande (30, 32) pour la course d'application de force de l'anneau presseur (2) sont agencées sous forme de portées lisses, de préférence en PTFE.

10. Presse radiale selon l'une des revendications 1 à 9, caractérisée par le fait qu'il est prévu sur les flancs des surfaces de commande (30, 32) pour l'application de force, parallèles et décalées entre elles, de l'anneau presseur (2) des éléments de glissement (38, 39) frontaux le long desquels les mâchoires (4) glissent pendant la course à vide de l'anneau presseur (2).

11. Presse radiale selon la revendication 10, caractérisée par le fait que les éléments de glissement (38) présentent des rampes de levées raides sur lesquelles les mâchoires de presse (4) sont guidées par des bords de commande (43) éventuellement arrondis aménagés sur leurs faces extérieures, de préférence à leur extrémité frontale et/ou par le fait que les éléments de glissement (39) présentent un bord de levée de préférence arrondi sur lequel, lors de la course à vide, les mâchoires de presse (4) glissent avec des bords de commande (43, 1) aménagés sur leurs faces extérieures et avec des rampes de commande (42) qui s'y raccordent.

12. Presse radiale selon l'une des revendications 1 à 11, caractérisée par le fait qu'il est prévu deux anneaux de pression (2, 2.1) qui sont disposées axialement en vis-à-vis et qui, par des moyens d'entraînement à fluide sous pression, peuvent être déplacés axialement en direction l'un de l'autre aux fins de fermer les mâchoires de presse (4) disposées entre ceux-ci et par le fait que les mâchoires de presse (4) situées axialement en vis-à-vis prennent appui l'une sur l'autre.

13. Presse radiale selon la revendication 12, caractérisée par le fait que les moyens d'entraînement à fluide sous pression prévus pour déplacer axialement les anneaux de pression (2, 2.1) sont branchés en parallèle et/ou que les mâchoires de presse (4) situées en vis-à-vis forment un ensemble monobloc.

14. Presse radiale selon la revendication 12 ou 13, caractérisée par le fait que les mâchoires de presse (4) sont pourvues sur leurs faces extérieures de dispositifs (54) de fixation, de centrage et pour compenser les tolérances, d'un espace entre mâchoires qui est prévu pour recevoir des mâchoires (57) plus petites.

15. Presse radiale selon l'une des revendications 1 à 14, caractérisée par le fait que le ou les anneaux de pression (2, 2.1) sont agencés sous forme de pistons annulaires (22) ou de pistons creux sollicités par ressort faisant partie du moyen d'entraînement par fluide, lesquels pistons sont guidés sur une enveloppe de cylindre (16, 18) radialement extérieure et sur un fond de cylindre (3) disposé dans un évidement de l'anneau presseur (2, 2.1).

16. Presse radiale selon la revendication 15, caractérisée par le fait que l'enveloppe de cylindre (16) est liée au contre-palier (5) et sert d'élément de liaison pour transmettre les forces de réaction.

17. Presse radiale selon l'une des revendications 1 à 14, caractérisée par le fait que le moyen d'entraînement à fluide sous pression présente un piston annulaire (25) qui est guidé entre une surface extérieure de l'anneau presseur (29) et un cylindre extérieur et sur la tige duquel est fixé le contre-palier (5) appliqué contre les mâchoires de presse (4), lequel contre-palier, lorsqu'une pression est appliquée au piston annulaire (25), se déplace avec les mâchoires de presse (4) axialement dans la direction de l'anneau presseur (29) fixe par rapport au corps (48).

18. Presse radiale selon l'une des revendications 1 à 17, caractérisée par le fait que le ou les moyen(s) d'entraînement à fluide sous pression sont agencés sous forme d'ensemble(s) piston/cylindre à double action aux fins d'ouvrir et de fermer les mâchoires de presse (4).
